# EUROPÄISCHE PATENTSCHRIFT

(11) **EP 0 710 137 B1**
(45) Veröffentlichungstag und Bekanntmachung des Hinweises auf die Patenterteilung: **19.11.1997**
(21) Anmeldenummer: 94920886.2
(22) Anmeldetag: 18.07.1994
(51) Int. Cl.: A62B 5/00, E04D 13/12

(54) **SICHERHEITSEINRICHTUNG FÜR NOTAUSSTIEGE**
SAFETY DEVICE FOR EMERGENCY EXITS
DISPOSITIF DE SECURITE POUR ISSUES DE SECOURS

(30) Priorität: 19.07.1993 DE 4324196
(43) Veröffentlichungstag der Anmeldung: 08.05.1996
(73) Patentinhaber: Rothkirch, Horst, 01069 Dresden (DE)
(72) Erfinder: Rothkirch, Horst, 01069 Dresden (DE)
(74) Vertreter: Pätzelt, Peter, Dipl.-Ing. Patentanwalt
(86) Internationale Anmeldenummer: DE9400824
(87) Internationale Veröffentlichungsnummer: WO9503091

(56) Entgegenhaltungen:
- WO-A-91/14068
- DE-A- 1 534 949
- FR-A- 2 049 358
- FR-A- 2 429 882
- US-A- 4 090 585

## Beschreibung

### Technisches Gebiet

Die Erfindung betrifft eine Sicherheitseinrichtung für Notausstiege an senkrechten oder schrägen Flächen von Bauwerken.

### Stand der Technik

Notausstiege an der Außenfassade von Gebäuden sind regelmäßig dann erforderlich, wenn innerhalb der Gebäude keine Fluchtwege bestehen, die den Sicherheitsvorschriften entsprechen. Das ist häufig dann der Fall, wenn Gebäude nachträglich um- und ausgebaut werden und die Sicherheitsbestimmung im Inneren der Gebäude nicht eingehalten werden können. Z. B. kann die Absicht bestehen, in vorhandene Dachgeschosse nutzbare Räume einzubauen, obwohl nur ein schmaler Zugang zu den Räumen innerhalb des Gebäudes besteht. Wenn die sicherheitstechnischen Bestimmungen in derartigen Fällen einen zweiten Fluchtweg verlangen, besteht nur die Möglichkeit, die Fenster als Notausstieg für die Räume zu nutzen. In derartigen Fällen müssen meist unansehnliche und optisch oder funktionell störende Notausstiege und Treppen mit aufwendigen Geländern an der Außenfassade der Gebäude angebracht werden. Derartige Lösungen sind vertretbar, wenn sich die jeweilige Außenfassade der Gebäude z. B. zu Hinterhöfen oder an anderen abgeschirmten Seiten befindet. In öffentlichen Orts- und Stadtlagen sind derartige festinstallierte Notausstiege nach allgemeiner Ansicht nicht vertretbar. Im besonderen Maße werden derartige Notausstiege an Gebäuden mit historischem Wert von Organen des Denkmalschutzes untersagt. Infolgedessen können die beabsichtigten Dachausbauten nicht realisiert werden oder innerhalb der Gebäude müssen unvertretbare Aufwendungen für einen zweiten Fluchtweg geschaffen werden.

Für vertikale Gebäudeflächen sind bereits verschiedene Notausstiege bekannt, die unterhalb von Fenstern an der Wand montiert sind und in der Ruhelage an dieser anliegen. Im Notfall wird der jeweilige balkonartige Notausstieg unter Ausnutzung der Schwerkraft in eine horizontale Position geschwenkt, wo er von oben mittels Ketten o.ä. gehalten wird.

In der Druckschrift vom Deutschen Reich 1880 Nr.: 11035 wird eine herablaßbare und drehbare Plattform beschrieben, die an der Fassade eines Gebäudes vor einem Fenster montiert ist. Beidseitig der Umrahmung des Fensters weist die Plattform Rahmenstangen auf, die an ihrem unteren Ende drehbar an der Fassade gelagert sind. An ihren oberen Enden sind die Rahmenstangen mit einer Traverse verbunden. In der Notlage kann die Plattform in die horizontale Lage gebracht werden und in dieser Lage durch Ketten von oben gehaltert werden. Eiserne Querlatten, Netze o.ä. zwischen den Rahmenstangen dienen als Standfläche der zu bergenden Personen.

Die US 4,090,585 beschreibt einen balkonartigen Notausstieg vor einem Fenster, der aus stabilen Boden- und Geländerteilen besteht. In der Ruhelage ist der Notausstieg zusammengefaltet und mit dem drehbar am Bauwerk montierten Bodenteil nach oben an die vertikale Fläche des Bauwerks geklappt. Im Notfall wird der Notausstieg unter Ausnutzung der Schwerkraft nach unten in die Horizontale geschwenkt und aufgefaltet.

Alle bekannten Lösungen haben den Nachteil, daß sie ausschließlich an vertikalen Gebäudeflächen angebracht werden können. Vor Fenstern in schrägen Dachflächen können die bekannten Notausstiege nicht eingesetzt werden. Ein weiterer Nachteil besteht darin, daß diese Lösungen im wesentlichen die Schwerkraft ausnutzen, um den Notausstieg in die Gebrauchslage zu bewegen. Die auftretenden Kräfte beim Absenken des Notausstieges und die Lasten der zu bergenden Personen müssen von oben am Bauwerk befestigten Halteelementen aufgenommen werden. Das ist mit erheblichen Unsicherheiten verbunden, da die Halteelemente selbst reißen oder aus ihren Verankerungen gerissen werden können.

### Darstellung der Erfindung

Der Erfindung liegt die Aufgabe zugrunde, eine Sicherheitseinrichtung für Notausstiege zu schaffen, die in der Ruhelage im wesentlichen unsichtbar an senkrechten oder schrägen Außenflächen des Gebäudes anliegt und zur Gebrauchslage mit einfachen Handgriffen vor den Notausstieg bewegt werden kann.

Die Erfindung löst die Aufgabe durch die in den kennzeichnenden Teilen der Ansprüche 1 und 2 genannten Merkmale. Weiterbildungen der Erfindung sind in den Unteransprüchen gekennzeichnet. Die Lösungen nach Anspruch 1 und 2 beinhalten gemeinsam einen Sicherheitsbügel, der am Bauwerk schwenkbar gehaltert ist und in der Ruhelage, also wenn der Notausstieg nicht benutzt wird, unterhalb des Notausstieges möglichst dicht an der Außenhaut des Gebäudes anliegt. Im Gefahrensfall, wenn der Notausstieg benutzt werden soll, wird der vom Notausstieg leicht zugängliche Sicherheitsbügel angehoben und in seine Gebrauchslage gebracht. Dabei gleiten nach Anspruch 1 die am Sicherheitsbügel schwenkbar gelagerten Stützen in der Längsrichtung der Führungsschienen frei nach unten, überschreiten die Lotrechte zu den Führungsschienen im Schwenklager der Stützen und stützen sich an den unteren Enden der Führungsschienen am Anschlag ab. In dieser Position bildet der Sicherheitsbügel mit den Stützen in den Führungsschienen einen festen, stabilen Rahmen für eine Sicherheitseinrichtung außerhalb des jeweiligen Bauwerkes.

Bei der Lösung nach Anspruch 2 sind die Stützen schwenkbar am Bauwerk gelagert und die anderen Enden der Stützen sind in Längsrichtung frei beweglich an den Schenkeln des Sicherheitsbügels geführt, derart daß sie in der Ruhelage parallel zu den Enden der Schenkel des Sicherheitsbügels liegen. Beim Anheben des Sicherheitsbügels durch den Bediener in die Gebrauchslage gleiten die Stützen, in äquivalenter Weise zur Lösung nach Anspruch 1, durch das Schwergewicht der Stützen oder durch Zwangsmittel an den Schenkeln bis zu den Anschlägen im Bereich der Ecken des Sicherheitsbügels. In dieser Position ist ebenfalls eine stabile Sicherheitseinrichtung um den Notausstieg geschaffen. Als erfindungswesentliches Mittel weisen beide Lösungsvarianten ein Sicherheitsnetz auf, welches sich mindestens zwischen dem gesamten Quersteg des Sicherheitsbügels und dem Bauwerk erstreckt. Während der Sicherheitsbügel ansich keine ausreichende Sicherheit bietet, da Personen, die den Notausstieg benutzen unter diesem hindurch rutschen könnten, schließt das Sicherheitsnetz den gesamten Bereich des Notausstieges mit hoher Wirksamkeit ab. Im Ruhezustand der Sicherheitseinrichtung befindet sich das Sicherheitsnetz zusammengefaltet vorzugsweise in einer entsprechenden Aufnahme an der Oberfläche des Bauwerkes unterhalb des Notausstieges.

Je nach der konkreten Ausbildung des Bauwerkes ist es erforderlich, daß sich innerhalb des Sicherheitsbügels in der Sicherheitsstellung eine ausreichende Trittfläche für die Personen, die den Notausstieg benutzen, befindet. Das können Flächen am Bauwerk selbst sein oder es wird eine gesonderte Trittfläche geschaffen, die am Bauwerk fest oder schwenkbar angeordnet ist, derart daß sie in der Ruhelage des Sicherheitsbügels am Bauwerk anliegt und in der Sicherheitslage des Sicherheitsbügels vom Bauwerk weg in eine horizontale Gebrauchslage geschwenkt wird.

Beim Einsatz der erfindungsgemäßen Sicherheitseinrichtungen können sich die in Not befindlichen Personen mit hoher Sicherheit auf den Notaustritt außerhalb des Gebäudes begeben und dort aufhalten. Damit wird in einer ersten Stufe gesichert, daß die Personen an sicherer Position mit Frischluft versorgt werden können. In der zweiten Stufe werden die Personen durch Hilfskräfte vom Notausstieg abgeholt, oder sie können sich selbst von dort mit bekannten Mitteln, z. B. einer Strickleiter, auf den Boden bringen.

Die Erfindung hat den wesentlichen Vorteil, daß die jeweiligen Personen auf dem Notausstieg gegen Absturz gesichert sind. Gegenüber Notbergungen über Fenster oder Balkonbrüstungen wird eine wesentliche Erhöhung der Sicherheit erzielt und die Bergung wird wesentlich beschleunigt.

Die konkrete Ausführung des Sicherheitsnetzes richtet sich insbesondere nach den örtlichen Gegebenheiten am konkreten Bauwerk. In jedem Fall muß die Möglichkeit bestehen, daß die Personen unterhalb des festen Sicherheitsbügels den Bereich des Sicherheitsnetzes passieren können. Das kann z. B. eine stets freie Seite sein oder es können leicht lösbare Verbindungen innerhalb des Sicherheitsnetzes vorhanden sein, die insbesondere von Helfern geöffnet werden, damit die Personen durch das Sicherheitsnetz hindurch befreit werden können.

Die Erfindung kann mit zusätzlichen Merkmalen weiter verbessert werden. Z. B. kann es vorteilhaft sein, den Sicherheitsbügel mit Öffnungshilfen auszurüsten, damit das Anheben im Gefahrenfalle leicht möglich ist. Das können insbesondere Gegengewichte, mechanische Federn oder Gasfedern sein. Des weiteren ist es möglich, die Öffnungmittel des Notausstieges mit Zwangsmechanismen oder automatischen Mitteln auszurüsten, daß in jedem Falle bei Öffnung des Notausstieges die Sicherheitseinrichtung selbsttätig in die Sicherheitsstellung bewegt wird.

Insbesondere an Gebäuden, an denen derartige Sicherheitseinrichtungen möglichst nicht sichtbar sein sollen, kann die Sicherheitseinrichtung in der Ruhelage insgesamt oder teilweise in der Oberfläche des Bauwerkes versenkt angeordnet oder abgedeckt werden.

Die Erfindung soll nachstehend an drei Ausführungsbeispielen näher erläutert werden.
Figur 1 zeigt eine Sicherheitseinrichtung in der Ruhestellung an einer Dachgaupe.
Figur 2 zeigt eine Sicherheitseinrichtung in Sicherheitsstellung an einem geöffneten Dachkippfenster.
Figur 3 zeigt eine Sicherheitseinrichtung in Sicherheitsstellung an einer vertikalen Hauswand.

In Figur 1 ist die erfindungsgemäße Sicherheitseinrichtung in der Ruhestellung an einer Dachgaupe dargestellt. Das Gebäude steht beispielsweise unter Denkmalschutz und die hier nicht näher dargestellte künstlerisch wertvolle Dachgaupe 1 auf dem Dach 2 soll als Notausstieg 3 genutzt werden können. In der Höhe von ca. 20 bis 40 Metern ist zur Sicherung der Personen, die den Notausstieg benutzen, eine Sicherheitseinrichtung 4 vorhanden, die aus der erheblichen Entfernung vom Boden in ihrer Ruhestellung im wesentlichen unsichtbar ist. Von der Sicherheitseinrichtung sind in der Figur 1 nur der Sicherheitsbügel 4 und der Notaustritt 5 erkennbar. Die weiteren Einzelheiten sind in den nachfolgenden Beispielen näher beschrieben. Die Figur 1 zeigt anschaulich, daß die erfindunggemäße Sicherheitseinrichtung in ihrer Ruhelage optisch kaum wahrnehmbar ist.

In Figur 2 ist an einem schrägen Dach 2 ein Dachkippfenster 6 dargestellt, welches gleichzeitig als Notausstieg dienen soll. Dazu befindet sich außerhalb vor dem Dachkippfenster 6 ein Notaustritt 5. Zur Sicherung der Personen, die den Notaustritt 5 benutzen, ist eine erfindungsgemäße Sicherheitseinrichtung vorhanden. Beidseitig des Dachkippfensters 6 befinden sich je eine Führungsschiene 7, die fest am Dach 2 montiert ist. Am oberen Ende der Führungsschiene 7 befindet sich ein Schwenklager 8, an dem ein Schenkel 9 des Sicherheitsbügels 4 gelagert ist. Der Sicherheitsbügel 4 umschließt mit seinen zwei Schenkeln 9 die gesamte Breite des Dachkippfensters 6. Vor dem Dachkippfenster 6 und dem Notaustritt 5 wird der Sicherheitsbügel 4 vom Quersteg 10 abgeschlossen. Beidseitig im Eckbereich des Sicherheitsbügels 4 sind an den Schenkeln 9 jeweils eine Stütze 12 schwenkbar angeordnet. Das andere Ende jeder Stütze 12 weist ein Laufwerk 13 auf, welches innerhalb der Führungsschiene 7 in der Längsachse frei bewegbar ist. In der Ruhestellung befinden sich die Laufwerke 13 der Stützen 12 parallel zu den Enden der Schenkel 9. Beim Anheben des Sicherheitsbügels 4 am Griff 14 rollen die Laufwerke 13 innerhalb der Führungsschiene 7 frei nach unten bis an einen Anschlag 15. Dieser Anschlag befindet sich unterhalb der Lotrechten 16 zur Führungschiene 7, die durch das Schwenklager 11 geht. In dieser Stellung ist der Sicherheitsbügel 4 über die Stützen 12 stabil abgestützt und bildet einen sicheren Rahmen um den gesamten Notausstieg. Zusätzlich kann es vorteilhaft sein, daß die Führungsschienen 7 nach unten leicht gespreizt werden. Damit werden auch die Stützen 12 leicht schräg nach außen gestellt und die Stabilität der Sicherheitseinrichtung wird weiter erhöht. Zwischen dem Sicherheitsbügel 4, bestehend aus den beiden Schenkeln 9 sowie dem Quersteg 10, und der Dachoberfläche des Daches 2 ist ein Sicherheitsnetz 17 angeordnet, welches den Notaustritt 5 umschließt. In der Zeichnung nicht näher dargestellt, wird das Sicherheitsnetz 17 in der Ruhelage in einem entsprechenden rinnenartigen Behälter zusammengelegt. Als vorteilhaft hat es sich erwiesen, das Sicherheitsnetz aus kreuzweise verbundenen Stahlketten zu fertigen.

Etwa in der Mitte des Quersteges 10 sind mehrere Netzkreuze des Sicherheitsnetzes mit einem leicht lösbaren Verbindungsbolzen miteinander verbunden. Im Bereich der Schwenklager 8 sind desweiteren in der Zeichnung nicht näher dargestellte Federn angeordnet, die das Gewicht der Sicherheitseinrichtung ausgleichen, und damit das Anheben des Sicherheitsbügels 4 im Notfall erleichtern.

Die Schenkel des Sicherheitsbügels 4 befinden sich in der Ruhestellung der Sicherheitseinrichtung parallel zu den Führungsschienen 7 dicht an der Oberfläche des Daches 2 und sind optisch in keiner Weise störend. Im Notfall, wenn Personen in Gefahr sind, wird das Dachkippfenster 6 geöffnet und der Sicherheitsbügel 4 nach oben gezogen. Dabei wird unmittelbar die korbähnliche Sicherheitseinrichtung vor dem Notausstieg installiert. Damit sind die gefährdeten Personen in einem ersten Schritt in der Lage, aus dem Innenraum des Gebäudes an die Luft zu treten. In einem zweiten Schritt wird durch Nothelfer, insbesondere von der Feuerwehr, die sichere Bergung der Personen von der Sicherheitseinrichtung ermöglicht. In der Zwischenzeit sind die Personen auf dem Notaustritt 5 an dem schrägen Dach 2 gegen Absturz gesichert. Bei den folgenden Bergungen müssen keine Fenster, Brüstungen o. ä. überwunden werden, der Notaustritt kann mit großer Sicherheit betreten werden. Zur Bergung der Personen wird von den Nothelfern der Verbindungsbolzen im vorderen Teil des Sicherheitsnetzes 17 geöffnet und die in Not befindlichen Personen können den Umständen entsprechend sicher den Notaustritt verlassen.

In Figur 3 ist eine erfindungsgemäße Sicherheitseinrichtung an einer vertikalen Hauswand dargestellt. Derartige Sicherheitseinrichtungen können aus neueren sicherheitstechnischen Bestimmungen insbesondere an älteren Hochhäusern nachträglich angebaut werden.

Im Beispiel ist die Sicherheitseinrichtung vor einem Fenster 19 an einer Hauswand 20 montiert. Das Fenster 19 soll im Notfall gleichzeitig als Notausstieg dienen. Die Sicherheitseinrichtung weist einen Sicherheitsbügel 21 auf, dessen zwei Schenkel 22 in zwei Schwenklagern 23 an der Hauswand 20 schwenkbar gelagert ist. Unterhalb des Fensters 19 befinden sich in der vertikalen Ebene der Schenkel 22 des Sicherheitsbügels 21 in je einem Schwenklager 24 schwenkbar gelagerte Stützen 25. Die oberen Enden der Stützen 25 gegenüber dem Schwenklager 24 sind mit einem Gleitstein 26 ausgerüstet, der innerhalb der Schenkel 22 in der Längsrichtung frei verschiebbar ist. Im Eckbereich des Sicherheitsbügels befinden sich geeignete Anschläge für die Gleitsteine. Zwischen dem Quersteg 27 des Sicherheitsbügels 21 und der Vorderkante des Notaustrittes 28 befindet sich ein Sicherheitsnetz 29. Der Notaustritt 28 ist in einem Schwenklager 30 an der Hauswand 20 schwenkbar gelagert und über zwei seitliche Halteketten 31 gesichert.

In der Ruhelage sind alle Teile der Sicherheitseinrichtung, der Notaustritt 28, die Stützen 25 und der Sicherheitsbügel 21 einschließlich des Sicherheitsnetzes 29 an die Hauswand angelegt. Der Sicherheitsbügel 21 ist dabei so gestaltet, daß das Fenster 19 nicht abgedeckt wird, d. h. daß keine Sichtbehinderung besteht. Dabei kann die Sicherheitseinrichtung auch derart innerhalb des Mauerwerkes der Hauswand 20 versenkt angeordnet werden, daß die Sicherheitseinrichtung in der Ruhelage optisch weitgehend unsichtbar ist.

Im Notfall wird das Fenster 19 geöffnet und der leichtzugäng lich unterhalb der Fensteröffnung liegende Quersteg 27 des Sicherheitsbügels 21 wird nach vorn und oben gedrückt. Dabei fallen die Stützen 25 in ihrer Gleitlagerung in den Schenkeln 22 nach außen bis zu einem Anschlag unterhalb der Lotrechten 32 zu den Schenkeln 22 im Schwenklager 24 und stützen den Sicherheitsbügel 21 ab. Gleichzeitig fällt der Notaustritt 28 nach außen bis die Haltekette 31 gespannt ist. Mit dem Anheben des Sicherheitsbügels 21 entfaltet sich auch das Sicherheitsnetz 29 und unmittelbar nach dem Ausklappen der Sicherheiteinrichtung kann der Notaustritt 28 betreten werden. Die Bergung der in Not geratenen Personen erfolgt wie im vorangegangenen Beispiel.

## Patentansprüche

1. Sicherheitseinrichtung für einen Notausstieg an senkrechten oder schrägen Außenflächen von Bauwerken, mit einem Sicherheitsbügel (4), dessen Schenkel (9) in der Ruhelage parallel an der Außenfläche des Bauwerks und beidseitig neben dem Fenster anzuordnen sind, und der in der Sicherheitslage etwa horizontal vor das Fenster zu klappen ist, **dadurch gekennzeichnet, daß** in der Ruhelage der Quersteg (10) des Sicherheitsbügels (4) unterhalb des Fensters anzuordnen ist und die Enden der Schenkel (9) gegenüber dem Quersteg (10) oben am Bauwerk schwenkbar zu haltern sind, daß am Sicherheitsbügel (4) beidseitig je eine Stütze (12) schwenkbar angeordnet ist, deren andere Enden an je einer Führungsschiene (7) gelagert sind, die am Bauwerk, im wesentlichen parallel zur Ruhelage der Schenkel (9), zu verankern sind, daß die Lager der Stützen (12) in der Längsachse der Führungsschienen (7) bis zu einem am unteren Ende der Führungsschienen (7) angebrachten Anschlag (15) frei verschiebbar sind, wobei sich der Anschlag (15) unterhalb der Lotrechten (16) zur Führungsschiene (7) im Schwenklager (11) der Stützen (12) befindet, und daß mindestens zwischen dem Quersteg (10) des Sicherheitsbügels (4) und dem Bauwerk ein Sicherheitsnetz (17) vorhanden ist, welches geeignet ist, in der Sicherheitslage des Sicherheitsbügels (4) einen Notaustritt (5) zu umschließen.

2. Sicherheitseinrichtung für einen Notausstieg an senkrechten oder schrägen Außenflächen von Bauwerken, mit einem Sicherheitsbügel (21), dessen Schenkel (22) in der Ruhelage parallel an der Außenfläche des Bauwerks und beidseitig neben dem Fenster anzuordnen sind, und der in der Sicherheitslage etwa horizontal vor das Fenster zu klappen ist, **dadurch gekennzeichnet, daß** in der Ruhelage der Quersteg (27) des Sicherheitsbügels (21) unterhalb des Fensters anzuordnen ist und die Enden der Schenkel (22) gegenüber dem Quersteg (27) oben am Bauwerk schwenkbar zu haltern sind, daß an den Schenkeln (22) beidseitig je eine Stütze (25) in der Längsachse frei verschiebbar angeordnet ist, deren andere Enden an der Oberfläche des Bauwerkes schwenkbar zu lagern sind, derart daß die Stützen (25) in der Ruhelage im wesentlichen parallel zu den Schenkeln (22) des Sicherheitsbügels (21) liegen, daß an den Schenkeln (22), vorzugsweise im Bereich der Ecken desSicherheitsbügels (21) je ein Anschlag für die Stützen (25) vorhanden ist, wobei sich der Anschlag unterhalb der Lotrechten (32) zur Längsachse der Schenkel im Schwenklager (24) der Stützen (25) befindet, und daß mindestens zwischen dem Quersteg (27) des Sicherheitsbügels (21) und dem Bauwerk ein Sicherheitsnetz (29) vorhanden ist, welches geeignet ist, in der Sicherheitslage des Sicherheitsbügels (21) einen Notaustritt (28) zu umschließen.

3. Sicherheitseinrichtung nach Anspruch 1 oder 2, **dadurch gekennzeichnet, daß** innerhalb des Schwenkbereiches des Sicherheitsbügels (4,21) und unterhalb oder horizontal vor dem Notausstieg (3) ein Notaustritt (5,28) vorhanden ist.

4. Sicherheitseinrichtung nach Anspruch 3, **dadurch gekennzeichnet, daß** der Notaustritt (5) am Bauwerk fest anzuordnen ist.

5. Sicherheitseinrichtung nach Anspruch 3, **dadurch gekennzeichnet, daß** der Notaustritt (28) am Bauwerk schwenkbar anzuordnen ist, derart, daß er in der Ruhelage des Sicherheitsbügels (21) am Bauwerk anliegt und in der Sicherheitslage des Sicherheitsbügels (21) vom Bauwerk weg in eine horizontale Gebrauchslage schwenkbar ist.

6. Sicherheitseinrichtung nach Anspruch 1, **dadurch gekennzeichnet, daß** die schwenkbare Lagerung der Schenkel (9) des Sicherheitsbügels (4) am Bauwerk an den oberen Enden der fest am Bauwerk zu verankernden Führungsschienen (7) erfolgt.

7. Sicherheitseinrichtung nach Anspruch 1 bzw. 2, **dadurch gekennzeichnet, daß** die verschiebbare Lagerung der Stützen (12,25) innerhalb der Führungsschienen (7) bzw. an den Schenkein (22) des Sicherheitsbügels (21) mittels Gleitsteinen oder Laufwerken (13) erfolgt.

8. Sicherheitseinrichtung nach Anspruch 1 oder 2, **dadurch gekennzeichnet, daß** der Sicherheitsbügel (4,21) einen oder mehrere Griffe (14) zum Anheben aufweist.

9. Sicherheitseinrichtung nach Anspruch 1 oder 2, **dadurch gekennzeichnet, daß** Zuangsmechanismen oder automatische Mittel vorhanden sind, die den Sicherheitsbügel (4,21) beim Öffnen des Notausstieges (3) zwangsweise bzw. automatisch von der Ruhestellung in die Sicherheitsstellung bewegen.

10. Sicherheitseinrichtung nach Anspruch 1 oder 2, **dadurch gekennzeichnet, daß** unterhalb des Bereiches der Ruhelage des Quersteges des Sicherheitsbügels (4,21) ein Auffangbehälter für das Sicherheitsnetz (17,21) vorhanden ist.

## Claims

1. Safety arrangement for an emergency exit on vertical or sloping exterior surfaces of buildings, having a safety bracket (4) whose legs (9), in the rest position, are to be arranged parallel on the exterior surface of the building, and alongside the window on either side and which, in the safety position, is to be swung approximately horizontally in front of the window, characterized in that, in the rest position, the crossmember (10) of the safety bracked (4) is to be arranged beneath the window and the ends of the legs (9) are to be secured pivotably at the top of the building, opposite the cross-member (10), in that in each case one support (12) is arranged pivotably on the safety bracked (4), on either side thereof, and the other ends of said supports are mounted on in each case one guide rail (7), which guide rails are to be anchored on the building, essentially parallel to the rest position of the legs (9), in that the bearings of the supports (12) are displaceable freely along the longitudinal axis of the guide rails (7) as far as a stop (15) provided at the bottom end of the guide rails (7), the stop (15) being located beneath the perpendicular (16) to the guide rail (7) which runs through the pivot bearing (11) of the supports (12), and in that a safety net (17) is provided at least between the cross-member (10) of the safety brackets (4) and the building, the safety net being suitable for enclosing an emergency platform (5) when the safety bracket (4) is in the safety position.

2. Safety arrangement for an emergency exit on vertical or sloping exterior surfaces of buildings, having a safety bracket (21) whose legs (22), in the rest position, are to be arranged parallel on the exterior surface of the building, and alongside the window on either side and which, in the safety position, is to be swung approximately horizontally in front of the window, characterized in that, in the rest position, the cross-member (27) of the safety bracked (21) is to be arranged beneath the window and the ends of the legs (22) are to be secured pivotably at the top of the building, opposite the cross-member (27), in that in each case one support (25) is arranged on the legs (22), on either side thereof, so as to be displaceable freely along the longitudinal axis of these legs, and the other ends of said supports are to be mounted pivotably on the surface of the building such that, in the rest position, the supports (25) are located essentially parallel to the legs (22) of the safety brakket (21), in that in each case one stop for the supports (25) is provided on the legs (22), preferably in the region of the corners of the safety bracket (21), the stop being located beneath the perpendicular (32) to the longitudinal axis of the legs which runs through the pivot bearing (24) of the supports (25), and in that a safety net (29) is provided at least between the crossmember (27) of the safety bracket (21) and the building, this safety net being suitable for enclosing an emergency platform (28) when the safety bracket (21) is in the safety position.

3. Safety arrangement according to Claim 1 or 2, characterized in that an emergency platform (5, 28) is provided within the pivot region of the safety bracket (4, 21) and beneath, or horizontally in front of, the emergency exit (3).

4. Safety arrangement according to Claim 3, characterized in that the emergency platform (5) is to be arranged fixedly on the building.

5. Safety arrangement according to Claim 3, characterized in that the emergency platform (28) is to be arranged pivotably on the building such that, in the rest position of the safety bracket (21), it butts against the building and, in the safety position of the safety bracket (21), it can be pivoted away from the building into a horizontal, use position.

6. Safety arrangement according to Claim 1, characterized in that the legs (9) of the safety bracket (4) are mounted pivotably on the building at the top ends of the guide rails (7), which are to be anchored fixedly on the buildings.

7. Safety arrangement according to Claim 1 or 2, characterized in that the supports (12, 25) are mounted displaceably within the guide rails (7), or on the legs (22) of the safety bracket (21), by means of sliding blocks or running-gear machanisms (13).

8. Safety arrangement according to Claim 1 or 2, characterized in that the safety bracket (4, 21) has one or more handles (14) for raising.

9. Safety arrangement according to Claim 1 or 2, characterized in that forced-actuation mechanisms or automatic means are provided and, in the event of the emergency exit (3) being opened, these respectively move the safety bracket (4, 21) forcibly or automatically from the rest position into the safety position.

10. Safety arrangement according to Claim 1 or 2, characterized in that a container for the safety net (17, 21) is provided beneath the region of the rest position of the cross-member of the safety bracket (4, 21).

## Revendications

1. Dispositif de sécurité pour une issue de secours sur des surfaces extérieures verticales ou inclinées de bâtiments, avec un étrier de sûreté (4), dont les branches (9) doivent être disposées en position de repos parallèlement à la surface extérieure du bâtiment, et de chaque côté à proximité de la fenêtre, et qui doit être pivoté dans la position de sécurité approximativement horizontalement devant la fenêtre, **caractérisé en ce que** dans la position de repos, la traverse (10) de l'étrier de sûreté (4) doit être disposée sous la fenêtre et les extrémités des branches (9) doivent être maintenues pivotantes vers le haut sur le bâtiment par rapport à la traverse (10) en ce que sur l'étrier de sécurité (4) est disposé à pivotement de chaque côté à chaque fois un montant (12), dont les autres extrémités sont placées sur un rail de guidage respectif (7), qui doit être ancré sur le bâtiment, essentiellement parallèlement à la position de repos des branches (9), en ce que les supports des montants (12) sont librement déplaçables dans l'axe longitudinal des rails de guidage (7) jusqu'à une butée (15) montée sur l'extrémité inférieure des rails de guidage (7), la butée (15) se trouvant sous la perpendiculaire (16) aux rails de guidage (7) passant par l'appui pivotant (11) des montants (12) et en ce qu'au moins un filet de sécurité (17) est prévu entre la traverse (10) de l'étrier de sécurité (4) et le bâtiment, lequel filet de sécurité est adapté, dans la position de sécurité de l'étrier de sécurité (4) pour entourer une sortie de secours (5).

2. Dispositif de sécurité pour une issue de secours sur des surfaces extérieures verticales ou inclinées de bâtiments, avec un étrier de sûreté (21), dont les branches (22) doivent être disposées dans la position de repos parallèlement à la surface extérieure du bâtiment et de chaque côté à proximité de la fenêtre, et qui doit être pivoté dans la position de sécurité approximativement horizontalement devant la fenêtre, **caractérisé en ce que** dans la position de repos, la traverse (27) de l'étrier de sûreté (21) doit être disposée sous la fenêtre et les extrémités des branches (22) doivent être maintenues pivotantes vers le haut sur le bâtiment par rapport à la traverse (27), en ce que sur les branches (22) est disposé à chaque fois de chaque côté un montant (25) librement déplaçable dans l'axe longitudinal, dont les autres extrémités doivent être placées de manière pivotante sur la surface du bâtiment, de telle sorte que les montants (25) se situent en position de repos essentiellement parallèlement aux branches (22) de l'étrier de sureté (21), en ce que sur les branches (22), de préférence dans la zone des angles de l'étrier de sûreté (21), est prévue à chaque fois une butée pour les montants (25), la butée se trouvant sous la projection orthogonale (32) par rapport à l'axe longitudinal des branches dans l'appui pivotant (24) des branches (25), et en ce qu'au moins entre la traverse (27) de l'étrier de sûreté (21) et le bâtiment est prévu un filet de sécurité (29), qui est adapté pour entourer une sortie de secours (28) dans la position de sécurité de l'étrier de sécurité (21).

3. Dispositif de sécurité selon la revendication 1 ou 2, **caractérisé en ce qu**'à l'intérieur de la zone de pivotement de l'étrier de sûreté (4, 21) et en dessous ou horizontalement en avant de l'issue de secours (3) est prévue une sortie de secours (5, 28).

4. Dispositif de sécurité selon la revendication 3, **caractérisé en ce que** la sortie de secours (5) doit être disposée fixement contre le bâtiment.

5. Dispositif de sécurité selon la revendication 3, **caractérisé en ce que** la sortie de secours (28) doit être disposée de manière pivotante contre le bâtiment, de telle sorte qu'elle s'appuie, dans la position de repos de l'étrier de sûreté (21), contre le bâtiment, et qu'elle puisse pivoter, dans la position de sécurité de l'étrier de sûreté (21) en s'écartant du bâtiment dans une position d'utilisation horizontale.

6. Dispositif de sécurité selon la revendication 1, **caractérisé en ce que** la position pivotante des branches (9) de l'étrier de sûreté (4) contre le bâtiment se fait aux extrémités supérieures des rails de guidage (7) devant être ancrés fixement sur le bâtiment.

7. Dispositif de sécurité selon la revendication 1 ou 2, **caractérisé en ce que** la position déplaçable des montants (12, 25) à l'intérieur des rails de guidage (7), respectivement sur les branches (22) de l'étrier de sûreté (21) se fait au moyen de coulisseaux ou de mécanismes de roulement (13).

8. Dispositif de sécurité selon la revendication 1 ou 2, **caractérisé en ce que** l'étrier de sûreté (4, 21) présente une ou plusieurs poignées (14) de levage.

9. Dispositif de sécurité selon la revendication 1 ou 2, **caractérisé en ce qu**'il est prévu des mécanismes de contrainte ou des moyens automatiques, qui déplacent automatiquement ou par force les étriers de sûreté (4, 21) lors de l'ouverture de l'issue de secours (3) de la position de repos dans la position de sécurité.

10. Dispositif de sécurité selon la revendication 1 ou 2, **caractérisé en ce qu**'en dessous de la zone de position de repos de la traverse de l'étrier de sûreté (4, 21), se trouve une boîte de rangement du filet de sécurité (17, 21).
